# EUROPÄISCHE PATENTSCHRIFT

(11) **EP 0 159 474 B1**
(45) Veröffentlichungstag und Bekanntmachung des Hinweises auf die Patenterteilung: **04.01.1989**
(21) Anmeldenummer: 85101334.2
(22) Anmeldetag: 19.10.1982
(51) Int. Cl.: B41F 7/06, B41F 31/00, B41F 7/24

(54) **Farbwerk für Offsetdruckmaschinen**
Inking arrangement for offset printing machines
Dispositif d'encrage pour machines d'impression offset

(30) Priorität: 31.10.1981 DE 3143314; 03.09.1982 DE 3232780
(43) Veröffentlichungstag der Anmeldung: 30.10.1985
(62) Teilanmeldung aus: 82109626.0
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

(56) Entgegenhaltungen:
- EP-A- 0 064 270
- BE-A- 857 275
- DE-A- 3 134 796
- GB-A- 2 040 228
- US-A- 3 709 147
- US-A- 4 041 864

## Beschreibung

Die Erfindung bezieht sich auf ein Farbwerk für Offsetdruckmaschinen gemäß dem Oberbegriff des Anspruchs 1 (EP-A-0 064 270, Art 54 (3)).

Eines der Hauptkriterien beim Offsetdruck ist die schablonierfreie Einfärbung der Offsetplatte. Konventionelle Offsetfarbwerke erreichen dies mit einer Vielzahl von Fa:rbwalzen, wobei am Plattenzylinder mindestens vier Farbauftragwalzen benötigt werden. Diese Bauart ist sehr aufwendig und kann ein Schablonieren, das ist eine Wiederabbildung von Störstellen der Druckform nach einer Umdrehung einer Auftragwalze, nicht hundertprozentig vermeiden.

Bei einem bekannten Farbwerk (EP-A-0 028 420), ist zum Einfärben der Druckplatte eine Farbauftragwalze mit elastischer Oberfläche vorgesehen, deren Durchmesser deutlich kleiner als der des Plattenzylinders ist. Dieser Farbauftragwalze ist ein Farbzylinder zugeordnet, der die zu übertragende Farbe von einer Dosierwalze erhält, so daß über die ganze Breite ein Farbfilm von bestimmter Stärke erzeugt wird. Hierzu ist die Dosierwalze mit einer geringeren Geschwindigkeit als der Farbzylinder angetrieben, derart, daß durch den vorhandenen Schlupf zwischen Dosierwalze und Übertragwalze eine Veränderung der Farbfilmstärke erreicht werden kann. Außerdem ist bei der bekannten Ausführung der Auftragwalze ein Feuchtwerk zugeordnet. Die weiterhin der Auftragwalze zugeordneten Reiterwalzen, die eine seitliche Verreibbewegung ausführen, dienen dem Zweck, eine gleichmäßigere Farbverteilung zu erreichen, nachdem dieser zusätzliche Aufwand zur Beseitigung von Geisterbildern bei der bekannten Ausführung erforderlich ist.

Der Nachteil der bekannten Ausführung ist, daß zum Einfärben der Druckplatte, ähnlich wie bei konventionellen Farbwerken, eine Vielzahl von Walzen in verschiedenartigster Ausführung erforderlich ist, die teilweise angetrieben werden und zusätzlich noch eine seitliche Hin- und Herbewegung ausführen. Neben dem erheblichen technischen Aufwand ist bei einem Farbwerk dieser Ausführung nicht auszuschließen, daß ein Schablonieren auf dem Druckbild sichtbar wird, denn durch den kleineren Durchmesser der Auftragwalze berührt eine bestimmte Stelle der Oberfläche bei jeder Umdrehung jeweils eine andere Stelle der Plattenzylinderoberfläche. Um jedoch auf der Auftragwalze vor dem Einfärben der Druckplatte einen absolut gleichmäßigen Farbfilm zu erzeugen, dürfte die Anzahl der Farbwerkswalzen und somit der Spaltstellen nicht ausreichen.

Es sind auch schon sogenannte "kurze" Farbwerke bekannt, bei denen der von der Platte rückkehrende gespaltene Farbfilm vollständig mit einer großen Farbmenge überdeckt und anschließend durch Rakelung neu aufgebaut wird. Zu dieser Gattung von Farbwerken gehört die Ausführung gemäß DE-B-2 323 025. Der Hauptnachteil dieser Bauart besteht darin, daß die Farbauftragwalze einem hohen mechanischen Verschleiß durch die Rakelvorrichtung ausgesetzt ist. Die hohen Umfangsgeschwindigkeiten moderner Offsetdruckmaschinen führen dazu, daß an der Rakelvorrichtung - gleichgültig, ob es sich um eine Rakelwalze oder eine Rakelkante handelt - hohe Temperaturen entstehen. Weiterhin ist zur Erzeugung eines dünnen Farbfilms eine entgegengesetzte Bewegungsrichtung der Mantelflächen der Rakelwalze und der Auftragwalze und ein Eindringen der Rakelvorrichtung in die Farbauftragwalze notwendig. Kommt es dadurch zur Beschädigung der Farbauftragwalze, auch durch Ablagerung von Schmutzteilchen an der Rakelstelle, sind Markierungen im Druck unvermeidlich.

Ein weiterer Nachteil der bekannten Ausführung ist dadurch gegeben, daß trotz einer Plattenzylindergroßen Auftragwalze kein schablonierfreies Einfärben möglich ist. So sind zwischen Plattenzylinder und Auftragwalze mehrere kleine farbführende Walzen vorgesehen, die ein Schablonieren verursachen können. Verstärkt wird diese Gefahr noch dadurch daß ein Teil dieser Walzen das Feuchtmittel auf das zurückkehrende Farbprofil der Druckplatte aufbringen.

Die Aufgabe der Erfindung ist es, ein Farbwerk zu schaffen, das bei Verwendung von höchstens zwei Farbauftragwalzen, ohne Abrakelung an der Auftragwalze absolut schablonierfrei arbeitet und eine einwandfreie verschleißarme Einfärbung der Druckplatte gewährleistet, so daß auch Druckaufträge in höchster Qualität ausgeführt werden können und bei dem auch durch die notwendige Feuchtung der Offsetplatte kein Schablonieren entstehen kann.

Die gestellte Aufgabe läßt sich gemäß dem Kennzeichen des Anspruchs 1 lösen. Diese Lösung verwendet lediglich eine Farbauftragwalze und einen Farbzylinder, dem eine Farbdosiereinrichtung zur Erzeugung eines kontinuierlichen, gleichmäßigen Farbfilms und in Drehrichtung desselben gesehen, nach dieser eine Feuchteinrichtung zugeordnet ist. Außerdem ist der Durchmesser der Farbauftragwalzen so ausgelegt, daß er dem Plattenzylinderdurchmesser entspricht. Somit kommt diese Lösung der gestellten Aufgabe mit nur zwei Farbwerkswalzen aus, deren Mantelflächen sich ohne große Reibungswärme aufeinander abrollen. Auch verhindert die vorteilhafte Ausgestaltung des Farbwerks mit Sicherheit ein Schablonieren. Die Anordnung der Feuchteinrichtung am Farbzylinder nach dem Farbauftrag hat den Vorteil, daß der kontinuierliche Feuchtfilm auf einen ebenfalls kontinuierlichen Farbfilm aufgebracht wird, so daß auch durch Feuchtwerkswalzen kein Schablonieren verursacht werden kann.

Die Merkmale der Unteransprüche beziehen sich auf vorteilhafte Ausgestaltungen der erfindungsgemäßen Lösung. Gemäß Anspruch 4 ist für einfachere Drucksysteme, z. B. für den Zeitungsdruck, vorzuziehen, den Feuhtmittelauftrag an der Farbauftragwalze vor die Kontaktstelle zwischen Farbauftragwalze und Plattenzylinder zu legen. Hierdurch wird erreicht, daß eine Einarbeitung des Feuchtfilms in den Farbfilm an der Kontaktstelle zwischen Farbauftragwalze und Plattenzylinder erfolgt. Zusätzlich sind gemäß Anspruch 8 dem Farbzylinder nach dem Farbauftrag ein oder mehrere Verteilwalzen zugeordnet, die eine Vergleichmäßigung des Farbfilms garantieren. Ein Schablonieren ist hierdurch nicht zu befürchten, denn an dieser Stelle ist kein Farbprofil auf dem Farbzylinder vorhanden. Auch durch die zusätzliche Reibwalze mit rauher Chrommantelfläche an der Auftragwalze gemäß Anspruch 9 läßt sich das Druckergebnis verbessern, denn diese arbeitet bereits vor dem Plattenzylinder das Feuchtmittel in den Farbfilm ein, wobei durch die Chrommantelfläche der Reibwalze keine Farbspaltung und somit kein Schablonieren erfolgt.

Ausführungsbeispiele der Erfindung sind in den Zeichnungen schematisch dargestellt. Es zeigt:
Fig. 1 ein Farbwerk mit einer Auftragwalze,
Fig. 2 eine Farbwerksalternative mit einer Auftragwalze.

In Fig. 1 ist ein Offsetdruckwerk zum Bedrucken von Bogen wiedergegeben mit einer Bogenanlage 1, mit der die Bogen einem Druckzylinder 2 zugeführt werden. Auf diesem Zylinder erhalten sie von einem Gummizylinder 3 ihren Aufdruck. Nach dem Bedrucken werden sie von einem Auslegesystem 4 dem Ablegestapel 5 zugeführt.

Der Gummizylinder 3 wirkt mit einem Plattenzylinder 6 zusammen, dem eine Farbauftragwalze 7 zugeordnet ist, deren Durchmesser nahezu dem Plattenzylinderdurchmesser entspricht. Die Farbauftragwalze 7 weist eine elastische Oberfläche auf und überträgt einen absolut gleichmäßigen Farbfilm konstanter Dicke auf die druckenden Stellen der Druckplatte des Plattenzylinders 6.

Der Farbauftragwalze 7 ist ein Farbzylinder 8 zugeordnet, dessen Durchmesser kleiner gewählt wurde. Dem Farbzylinder 8 ist ein Farbkasten 9 mit einer nicht näher zu erläuternden Farbdosiereinrichtung 10 zugeordnet, die eine Regulierung der Farbfilmstärke auf dem Farbzylinder 8 ermöglicht. Weiterhin ist dem Farbzylinder 8 ein Feuchtwerk 11 zugeordnet, daß das Feuchtmittel aus einem Feuchtbehälter 12 über die Feuchtwalzen 13,14 und 15 auf den Farbzylinder 8 überträgt. Um bei Produktionsbeginn die Druckplatte auf dem Plattenzylinder 6 schneller mit Feuchtmittel zu versehen, ist die Feuchtauftragswalze 15 um die letzte Feuchtwalze 13 herum vom Farbzylinder 8 abstellbar und an den Plattenzylinder 6 anstellbar ausgebildet, so daß dieser für kurze Zeit direkt

### eingefeuchtet wird.

Die in Fig. 2 wiedergebene Ausführung eines Offsetdruckwerkes unterscheidet sich von Fig. 1 durch die Anordnung der Farbauftragwalze 7' und des Farbzylinders 8'. Bei dieser Ausführung ist das Feuchtwerk 21 mit einer das Feuchtmittel übertragenden Walze 24 der Farbauftragwalze 7' zugeordnet, so daß das Feuchtmittel bereits auf den vorhandenen farbfilm aufgebracht wird. In Drehrichtung der Farbauftragwalze 7' gesehen, ist nach dem Feuchtwerk 21 eine zusätzliche Reibwalze 31 mit rauher Chrommantelfläche vorgesehen, die das Feuchtmittel in den Farbfilm einarbeitet. Der Farbzylinder 8' weist anstelle des Feuchtwerks ein oder mehrere Verteilwalzen 30 auf, die zur Vergleichmäßigung des Farbfilms beitragen, so daß auch kleinste Störungen des Farbprofils beseitig werden. Dem Farbzylinder 8' kann, z. B. bei hohem Papierstaubanfall, eine das Farbrestprofil entfernende Einrichtung 20 zugeordnet sein.

In dem gezeigten Ausführungsbeispiel gemäß Fig. 1 und 2 sind die Farbzylinder 8, 8' mit einer harten, nicht elastischen Oberfläche ausgebildet. Die Farbauftragwalzen 7,7' sind mit einer elastischen Oberfläche versehen und werden im Normalfall nicht separat angetrieben. Es genügt hierbei, daß die Farbauftragwalzen nur nahezu den Plattenzylinderdurchmesser aufweisen, denn ein Schablonieren ist nur bei einer Störstellenverlagerung von ca. 3 mm und mehr sichtbar. Die Auftragwalzen können somit zum späteren Nachschleifen bis ca. 1 mm im Durchmesser dicker ausgeführt werden als der Plattenzylinder. Ein weiterer Vorteil der geringen Durchmesserunterschiede besteht darin, daß eine Störstelle, z. B. an der Mantelfläche einer Auftragwalze, bei jeder Plattenzylinderumdrehung um einen kleinen Betrag am Umfang wandert und somit nicht zu einer punktuellen Beschädigung der Druckplatte führt.

Wird ein eigener Antrieb für die Farbauftragwalzen (7,7') vorgesehen, können diese in bekannter Weise mit einem Gummituch bespannt werden, wobei der Zylinderkanal für die Spanneinrichtung des Gummituches mit dem Kanal für die Plattenspanneinrichtung am Plattenzylinder 6 zusammentrifft.

## Patentansprüche

1. Farbwerk für Offsetdruckmaschinen zum Bedrucken von Bogen oder Bahnen, dem ein Feuchtwerk zugeordnet ist, mit einem Plattenzylinder (6), der die benötigte Farbe von einer Farbauftragwalze (7,7') mit elastischer Oberfläche erhält, die den gleichen Durchmesser wie der Plattenzylinder (6) aufweist und mit einem Farbzylinder (8, 8'), zum Herstellen eines Farbfilms einstellbarer Dicke auf der Farbauftragswalze (7,7'), zusammenwirkt, dem die Farbe über ein Farbzuführsystem zugeführt wird,
dadurch gekennzeichnet,
daß der mit einer glatten Mantelfläche versehene Farbzylinder (8, 8') zusammen mit einem Farbkasten (9) und Farbdosierelementen einer Farbdosiereinrichtung (10) einen kontinuierlichen Farbfilm einstellbarer Dicke erzeugt, und daß der Farbzylinder (8, 8') und die Auftragwalze (7, 7') mit gleicher Bewegungsrichtung aufeinander abrollen.

2. Farbwerk nach Anspruch 1,
dadurch gekennzeichnet,
daß dem Farbzylinder (8) ein Feuchtwerk (11) mit mindestens einer das Feuchtmittel übertragenden Walze (14,15) zugeordnet ist, derart, daß die Übertragung des Feuchtmittels in Drehrichtung des Farbzylinders (8) gesehen, nach dem Farbauftrag und vor der Kontaktstelle mit der Farbauftragwalze (9) erfolgt.

3. Farbwerk nach Anspruch 1,
dadurch gekennzeichnet,
daß eine an dem Farbzylinder (8) anliegende, feuchtmittelübertragende Walze (15) von dem Farbzylinder wegschwenkbar gelagert ist und in ihrer weggeschwenkten Stellung zur Vorfeuchtung am Plattenzylinder (6) anliegt.

4. Farbwerk nach Anspruch 1,
dadurch gekennzeichnet,
daß der Farbauftragwalze (7') in Drehrichtung derselben nach dem Farbauftrag und vor deren Kontaktstelle mit dem Plattenzylinder (6) ein Feuchtwerk (21) mit mindestens einer das Feuchtmittel übertragenden Walze (24) zugeordnet ist.

5. Farbwerk nach Anspruch 1,
dadurch gekennzeichnet,
daß der Farbzylinder (8, 8') eine harte, nicht elastische Oberfläche aufweist.

6. Farbwerk nach Anspruch 1,
dadurch gekennzeichnet,
daß die Farbauftragwalze (7, 7') wie ein Druckwerkszylinder mit einem Gummituch bespannt ist, das über Spanneinrichtungen in einem Zylinderkanal auf der Farbauftragwalze (7, 7') fest gespannt ist, und mit gleicher Drehzahl wie der Plattenzylinder (6) angetrieben ist.

7. Farbwerk nach Anspruch 1,
dadurch gekennzeichnet,
daß dem Farbzylinder (8, 8') in Drehrichtung desselben vor dem Farbkasten (9) eine das Farbrestprofil entfernende Einrichtung (20) zugeordnet ist.

8. Farbwerk nach Anspruch 1,
dadurch gekennzeichnet
daß dem Farbzylinder (8') nach dem Farbauftrag ein oder mehrere Verteilwalzen (30) zugeordnet sind.

9. Farbwerk nach Anspruch 1,
dadurch gekennzeichnet,
daß der Farbauftragwalze (7, 7'), in Drehrichtung derselben gesehen, vor dem Plattenzylinder (6) eine Reibwalze (31) mit rauher Chrommantelfläche zugeordnet ist.

## Claims

1. Inking unit for offset printing machines for printing sheets or webs, to which are assigned a dampening unit and a plate cylinder (6) which receives the required ink from an ink application roller (7, 7') with an elastic surface and the same diameter as the plate cylinder (6), said ink application roller (7, 7') cooperates with an ink fountain roller (8, 8') which is supplied with ink via an ink feed system for producing an ink film of adjustable thickness on said ink application roller (7, 7'),
wherein said ink fountain roller (8, 8') provided with a smooth cylindrical surface, together with an ink fountain (9) und ink metering elements of an ink metering device (10), produces a continuous ink film of adjustable thickness, and
wherein said ink fountain roller (8, 8') and said ink application roller (7, 7') roll off on each other in the same rotational direction.

2. Inking unit according to Claim 1,
wherein a dampening unit (11) with at least one roller (14,15) transferring the dampening fluid is assigned to the ink fountain roller (8) in such a way that the transfer of the dampening fluid takes place after the application of the ink and before the point of contact with the ink application roller (7), as seen in the direction of rotation of said ink fountain roller (8).

3. Inking unit according to Claim 1,
wherein a dampening fluid transfer roller (15) being in contact with the ink fountain roller (8) is mounted in such a way that it can be swung away from said ink fountain roller (8) and in its swung- away position it is in contact with the plate cylinder (6) for pre- dampening.

4. Inking unit according to Claim 1,
wherein a dampening unit (21) with at least one roller (24) transferring the dampening fluid is assigned to the ink application roller (7') and positioned after the ink application and before the point of contact of said ink application roller (7') with the plate cylinder (6), as seen in the direction of rotation of said ink application roller (7')

5. Inking unit according to Claim 1,
wherein the ink fountain roller (8, 8') has a hard, non-elastic surface.

6. Inking unit according to Claim 1,
wherein the ink application roller (7, 7'), like a printing unit cylinder, is covered with a rubber blanket which is tensioned by tensioning means in a groove of said ink application roller (7, 7'), and wherein said ink application roller (7, 7') is driven at the same speed as the plate cylinder (6).

7. Inking unit according to Claim 1,
wherein a device (20) for removing the ink residue profile is assigned to the ink fountain roller (8, 8') and positioned before the ink fountain (9), as seen in the direction of rotation of said ink fountain roller (8, 8').

8. Inking unit according to Claim 1,
wherein one or more distributing rollers (30) are assigned to said ink fountain roller (8') and positioned after the ink application.

9. Inking unit according to Claim 1,
wherein a distributing roller (31) with a rough chromium cylindrical surface is assigned to the ink application roller (7, 7') and positioned before the plate cylinder (6), as seen in the direction of rotation of said ink application roller (7, 7').

## Revendications

1. Dispositif d'encrage pour presses à imprimer offset destinées à l'impression de feuilles ou de bandes continues, auquel est associé un dispositif de mouillage, comprenant un cylindre porte-plaque (6), qui reçoit l'encre nécessaire d'un rouleau toucheur d'encrage (7, 7') à surface élastique et qui présente le même diamètre que le cylindre porte-plaque (6), et un cylindre d'encrage (8, 8'), pour produire un film d'encre d'une épaisseur réglable sur le rouleau toucheur d'encrage (7, 7') auquel l'encre est acheminée par l'intermédiaire d'un système d'amenée de l'encre, caractérisé en ce que le cylindre d'encrage (8, 8') muni d'une surface cylindrique lisse produit un film d'encre continu et d'épaisseur réglable, en combinaison avec un encrier (9) et les éléments doseurs d'encrage appartenant à un dispositif doseur d'encrage (10), et en ce que le cylindre d'encrage (8, 8') et le rouleau toucheur (7, 7') roulent l'un sur l'autre avec le même sens de mouvement.

2. Dispositif d'encrage selon la revendication 1, caractérisé en ce qu'au cylindre d'encrage (8) est associé un dispositif de mouillage (11) comprenant au moins un rouleau (14, 15) qui transmet le liquide de mouillage, de sorte que le transfert du liquide de mouillage se produit en aval du dépôt de l'encre et en amont de la zone de contact avec le rouleau toucheur d'encrage (9), considéré dans le sens de la rotation du cylindre d'encrage (8).

3. Dispositif d'encrage selon la revendication 1, caractérisé en ce qu'un rouleau transmettant le liquide de mouillage, et qui est en appui contre le cylindre d'encrage (8), est monté de façon à pouvoir s'écarter du cylindre d'encrage par un mouvement de pivotement et que, dans la position écartée, il est appuyé contre le cylindre porte-plaque (6) pour effectuer le pré-mouillage.

4. Dispositif d'encrage selon la revendication 1, caractérisé en ce qu'au rouleau toucheur d'encrage (7') est associé, en aval du dépôt d'encre et en amont de la zone de contact avec le cylindre porte-plaque (6) considéré dans le sens de la rotation de ce rouleau toucheur, un dispositif de mouillage (21) comprenant au moins un rouleau (24) qui transmet le fluide de mouillage.

5. Dispositif d'encrage selon la revendication 1, caractérisé en ce que le cylindre d'encrage (8, 8') possède une surface dure, non élastique.

6. Dispositif d'encrage selon la revendication 1, caractérisé en ce que le rouleau toucheur d'encrage (7, 7') est habillé, de la même façon qu'un cylindre de groupe imprimant, d'un tissu caoutchouté qui est fortement tendu sur le rouleau toucheur d'encrage (7, 7') au moyen de dispositifs de tension placés dans une rainure de cylindre, et est entraîné à la même vitesse de rotation que le cylindre porte-plaque (6).

7. Dispositif d'encrage selon la revendication 1, caractérisé en ce qu'au cylindre d'encrage (8, 8') est associé, en amont de l'encrier (9), considéré dans le sens de la rotation de ce cylindre, un dispositif (20) qui élimine le profil d'encrage résiduel.

8. Dispositif d'encrage selon la revendication 1, caractérisé en ce qu'au cylindre d'encrage (8') sont associés un ou plusieurs rouleaux distributeurs (30) disposés en aval du dépôt de l'encre.

9. Dispositif d'encrage selon la revendication 1, caractérisé en ce qu'au rouleau toucheur d'encrage (7, 7') est associé, en amont du cylindre porte-plaque (6) considéré dans le sens de la rotation de ce rouleau, un rouleau distributeur (31) présentant une surface cylindrique chromée rugueuse.
